# FASCICULE DE BREVET EUROPEEN

(11) **EP 1 119 707 B1**
(45) Date de publication et mention de la délivrance du brevet: **30.06.2004**
(21) Numéro de dépôt: 00958652.0
(22) Date de dépôt: 07.08.2000
(51) Int. Cl.: F02N 15/08

(54) **DEMARREUR DE VEHICULE AUTOMOBILE DU TYPE A ENTRAINEMENT PAR FRICTION**
KRAFTFAHRZEUG-ANLASSER MIT REIBUNGSANTRIEB
MOTOR VEHICLE STARTER WITH FRICTION DRIVE

(30) Priorité: 09.08.1999 FR 9910386
(43) Date de publication de la demande: 01.08.2001
(73) Titulaire: VALEO EQUIPEMENTS ELECTRIQUES MOTEUR, 94017 Creteil (FR)
(72) Inventeur: VILOU, Gérard, F-69160 Tassin (FR)
(74) Mandataire: Gamonal, Didier
(86) Numéro de dépôt international: PCT/FR2000/002264
(87) Numéro de publication internationale: WO 2001/011232

(56) Documents cités:
- FR-A- 2 363 005
- GB-A- 475 599
- US-A- 4 738 148

## Description

L'invention concerne un démarreur de véhicule automobile.

L'invention concerne plus particulièrement un démarreur de véhicule automobile prévu pour entraîner en rotation une roue de démarrage d'un moteur thermique, du type comportant un arbre de sortie qui est entraîné en rotation par l'arbre d'induit d'un moteur électrique, du type dans lequel l'arbre de sortie est muni d'un dispositif d'entraînement de la roue de démarrage.

Généralement, dans un véhicule automobile, on utilise un démarreur conventionnel, du type à entraînement par pignon. Un démarreur de ce type, selon l'état de la technique, est représenté à la figure 1 annexée.

Dans la suite de la description une orientation d'avant en arrière sera utilisée, elle correspond à l'orientation de gauche à droite conformément à la figure 1.

Le démarreur 10 comporte un arbre de sortie 12 qui est entraîné en rotation par l'arbre d'induit 14 d'un moteur électrique 16 par l'intermédiaire d'un réducteur à train épicycloïdal 18.

L'arbre de sortie 12 et l'arbre d'induit 14 sont coaxiaux d'axe X1.

Les extrémités libres arrière 20 et avant 22 de l'arbre de sortie 12 sont guidées en rotation, respectivement par un palier arrière 24 et un palier avant 26, avec interposition respectivement d'une douille de guidage arrière 25 et d'une douille de guidage avant 27.

Un lanceur 28 comprend une roue libre arrière 30 qui entraîne un pignon avant 32. Le lanceur 28 est monté coulissant axialement sur un tronçon intermédiaire cannelé 34 de l'arbre de sortie 12 de façon à être solidaire de ce dernier en rotation.

Le réducteur à train épicycloïdal 18 comporte un ensemble de satellites 36 dont les axes de rotation 38 sont portés par un flasque 40 d'orientation transversale qui est solidaire en translation et en rotation de l'arbre de sortie 12 et qui est fixé sur ce dernier par sertissage.

Les satellites 36 sont immobilisés axialement en translation par une plaque 42 emmanchée à force sur les axes 38 des satellites 36.

Le réducteur 18 comporte aussi une couronne à denture intérieure 44 qui est fixée par surmoulage sur une plaque transversale 46 fixée sur le boîtier 48 du démarreur 10.

Les satellites 36 engrènent avec des cannelures 50 portées par un tronçon avant 52 de l'arbre d'induit 14.

L'extrémité libre avant 54 de l'arbre d'induit 14 est guidée en rotation dans un perçage axial borgne 56 qui est réalisé dans la face arrière de l'extrémité libre arrière 20 de l'arbre de sortie 12 avec interposition d'une douille de guidage 58. L'extrémité libre avant 54 de l'arbre d'induit 12 est calée en translation vers l'avant par un élément de calage 60 qui est logé dans le fond du perçage axial borgne 56.

Le démarreur 10 comporte aussi un contacteur 62 dont un noyau magnétique mobile 64 commande le déplacement axial du lanceur 28 par l'intermédiaire d'un levier 66.

Lorsque le lanceur 28 se déplace axialement vers l'avant, le pignon 32 engrène avec une roue de démarrage 68, d'axe de rotation X2, du moteur thermique (non représenté).

Le fonctionnement du démarreur 10 est le suivant.

On alimente le contacteur 62 en courant électrique pour provoquer à la fois le déplacement axial du lanceur 28 vers l'avant pour engrener le pignon 32 avec la roue de démarrage 68, et la mise en marche du moteur électrique 16.

Le moteur électrique 16 entraîne en rotation l'arbre d'induit 14. Celui-ci transmet ce mouvement de rotation à l'arbre de sortie 12 par l'intermédiaire de l'engrènement des cannelures 50 de son tronçon intermédiaire 52 avec les satellites 36 du réducteur 18.

La rotation de l'arbre de sortie 12 et de la roue libre 30 provoque la rotation du pignon 32 du lanceur 28 qui entraîne la roue de démarrage 68 de façon à démarrer le moteur thermique.

En fin de démarrage, lorsque le moteur thermique monte en régime, la roue libre 30 évite de transmettre la survitesse du pignon 32 à l'arbre de sortie 12. La roue libre 30 protège ainsi le moteur électrique 16 et le réducteur 18 contre une vitesse de rotation trop élevée pouvant aboutir à des dégradations des organes tournant du démarreur 10.

En fin de démarrage on stoppe l'alimentation du contacteur 62 ce qui provoque le retrait axial du lanceur 28 hors de la roue de démarrage 68, et le retour du lanceur 28 dans une position arrière de repos.

La conception de ce type de démarreur 10 présente plusieurs inconvénients.

Tout d'abord, l'engrènement du pignon 32 avec la roue de démarrage 68 est bruyant par nature. Des améliorations de définition et de réalisation de ces éléments peuvent être apportées. Cependant, leurs effets restent limités et les surcoûts sont très élevés.

Un autre inconvénient est que le système d'engrènement lie en rotation le pignon 32 et la roue de démarrage 68 aussi bien lorsque le pignon 32 est menant, que lorsqu'il est mené. Ceci impose la présence de la roue libre 30, elle-même source de bruit.

De plus, la présence de la roue libre 30 augmente la longueur et le poids du démarreur 10, ainsi que son coût.

Encore un autre inconvénient de ce type de démarreur 10 est la nécessité d'un contacteur 62 pour permettre le déplacement du lanceur 28. Or, le contacteur 62 représente une part importante du coût d'un démarreur 10.

En outre, la présence de ce contacteur 62 constitue une protubérance au-dessus du moteur électrique 16 qui est souvent une source de difficultés d'implantation du démarreur 10 sur le moteur thermique en raison de l'encombrement.

Le contacteur 62 représente aussi une part importante du poids du démarreur 10.

Le document FR-A-2.363.005 divulgue un démarreur 10, du type à entraînement par friction, qui ne présente pas les inconvénients mentionnés précédemment. On a représenté un démarreur 10 de ce type à la figure 7 annexée.

Le démarreur 10 comporte ici un manchon 114 qui est monté coulissant axialement autour de l'arbre de sortie 12 et qui est solidarisé en rotation avec celui-ci par une cannelure axiale 116.

Le manchon 114 porte à l'avant une couronne tronconique 70 d'entraînement qui lui est solidaire en rotation et en déplacement axial.

La couronne tronconique 70 comporte une surface de friction tronconique 74 complémentaire d'une portée tronconique avant 110 de la roue de démarrage 68.

Un galet tronconique arrière 82 d'entraînement est monté vissé sur un filetage hélicoïdal 118 du manchon 114, de manière qu'il se déplace axialement vers l'avant dans le sens du vissage.

Le galet tronconique 82 comporte une surface de friction tronconique 86 complémentaire d'une portée tronconique arrière 112 de la roue de démarrage 68.

L'arbre de sortie 12 comporte à son extrémité libre avant une butée axiale avant, ici un écrou 120, qui retient axialement le manchon 114 sur l'arbre 12 dans sa position de repos.

Un ressort hélicoïdal de compression 122 est interposé entre le boîtier 48 du démarreur 10 et la face transversale arrière 124 du manchon 114 en vue de le rappeler vers sa position de repos contre la butée axiale avant 120.

Lorsque le moteur électrique du démarreur 10 entraîne en rotation l'arbre de sortie 12, le manchon 114 et la couronne tronconique 70 sont entraînés en rotation par la cannelure axiale 116.

Du fait de l'inertie du galet tronconique 82, sa rotation débute en retard par rapport à la rotation du manchon 114, de sorte que le filetage hélicoïdal 118 provoque le déplacement axial du galet tronconique 82 vers l'avant.

Lorsque le galet tronconique 82 est en contact de friction avec la surface de portée tronconique arrière 112 de la roue de démarrage 68, la rotation du galet tronconique 82 est freinée, ce qui provoque le vissage du manchon 114 dans le galet tronconique 82 et donc le déplacement axial de la couronne tronconique 70 vers l'arrière, jusqu'à ce que la roue de démarrage 68 soit serrée axialement entre la couronne tronconique 70 et le galet tronconique 82.

Le mouvement de rotation de l'arbre de sortie 12 du démarreur est alors transmis à la roue de démarrage 68.

Dans un démarreur 10 de ce type, le système de commande du déplacement du galet tronconique 82 vers la roue de démarrage 68 fonctionne par inertie. Ce système comporte plusieurs inconvénients.

En premier lieu, le déplacement du galet tronconique 82 n'est pas fiable car son déplacement est très fortement lié à ses qualités de frottement sur le filetage 118 du manchon 114.

Le bon fonctionnement que l'on peut observer sur un démarreur neuf peut disparaître suite à la corrosion des pièces, suite aux dépôts de poussières, suite au vieillissement du lubrifiant qui tend à durcir, ou suite à la modification de la géométrie du filetage 118 causée par l'usure.

En second lieu, le système connu peut souffrir de dysfonctionnements à froid car les lubrifiants sont plus visqueux lorsqu'ils sont froids, ce qui produit une force d'opposition au vissage supplémentaire.

De plus, les caractéristiques d'accélération du moteur électrique, qui sont essentielles pour créer l'effet de couple inertiel, sont amoindries à froid en raison des pertes d'énergie dans les lubrifiants des paliers. en raison aussi des moins bonnes performances de la batterie.

Le déplacement du galet tronconique 82 à froid est donc difficile à réaliser.

En troisième lieu, pour avoir un couple inertiel important, il est nécessaire que le moment d'inertie du galet tronconique 82, par rapport à son axe de rotation, soit important. Il faut donc que le galet tronconique 82 soit massif, de grand diamètre. Or, plus le diamètre du galet 82 est grand, plus le rapport de réduction entre la roue de démarrage 68 et le galet 82 est petit.

Pour démarrer un moteur thermique donné il faudra donc un démarreur 10 capable de fournir un couple d'entraînement plus important qu'un démarreur 10 conventionnel. Le démarreur 10 devra alors être plus gros en diamètre, plus lourd et plus coûteux.

L'invention vise à remédier à ces inconvénients en proposant un démarreur du type à entraînement par friction, dans lequel le système de commande du déplacement du galet tronconique n'est pas à inertie et dans lequel le déplacement du galet tronconique n'est pas tributaire des caractéristiques d'accélération angulaire du démarreur.

Dans ce but, l'invention propose un démarreur de véhicule automobile prévu pour entraîner en rotation une roue de démarrage d'un moteur thermique, du type comportant un arbre de sortie qui est entraîné en rotation par l'arbre d'induit d'un moteur électrique. du type dans lequel l'arbre de sortie est muni d'un dispositif d'entraînement de la roue de démarrage par friction, du type comportant au moins un galet tronconique avant d'entraînement qui est prévu pour coopérer avec une portée tronconique avant complémentaire de la roue de démarrage afin de l'entraîner en rotation, du type dans lequel le galet tronconique est monté vissé sur un filetage porté par l'arbre de sortie pour être déplacé axialement vers l'arrière en direction de la roue de démarrage, lorsque l'arbre de sortie tourne par rapport au galet tronconique dans un premier sens de rotation, caractérisé en ce qu'il comporte un dispositif de freinage qui, lors du démarrage du moteur électrique, freine le galet tronconique en rotation, en vue de provoquer le déplacement axial, vers l'arrière, du galet tronconique, depuis sa position de repos jusqu'à sa position active, dans laquelle le galet tronconique est en contact de friction avec la roue de démarrage.

Selon d'autres caractéristiques de l'invention :
- le dispositif de freinage comporte au moins un patin qui est en contact glissant, par une surface de frottement, avec une surface d'appui du galet tronconique pour le freiner en rotation ;
- chaque patin est pressé contre la surface d'appui du galet tronconique au moyen d'un élément élastique qui sollicite en permanence le patin, ou au moyen d'un électro-aimant commandé ;
- la surface d'appui du galet tronconique est une surface cylindrique convexe coaxiale du galet, et en ce que la pression contre la surface d'appui est orientée radialement ;
- la surface cylindrique comporte des sillons axiaux ;
- la surface cylindrique comporte des sillons hélicoïdaux dont le sens d'enroulement est inverse de celui du filetage de l'arbre de sortie, de sorte que le frottement de chaque patin contre la surface cylindrique produise un effet de vissage qui contribue à déplacer le galet tronconique axialement vers l'arrière ;
- le pas des sillons hélicoïdaux est identique au pas du filetage de l'arbre de sortie ;
- les sillons ont une section transversale de profil sensiblement triangulaire ou arrondi ;
- la surface de frottement de chaque patin comporte des sillons de forme et d'orientation complémentaires des sillons de la surface cylindrique ;
- le démarreur comporte plusieurs patins qui sont répartis circonférentiellement de manière régulière autour de la surface cylindrique ;
- la surface d'appui est une surface d'épaulement annulaire du galet qui est orientée vers l'avant, et la pression contre la surface d'épaulement est orientée axialement vers l'arrière ;
- la surface d'épaulement est tronconique, inclinée vers l'axe et vers l'avant ;
- le démarreur comporte un seul patin annulaire coaxial au galet tronconique, et il comporte des moyens pour immobiliser le patin en rotation par rapport au boîtier du démarreur ;
- la surface de frottement du patin est sensiblement complémentaire de la surface d'épaulement du galet tronconique ;
- le patin est pressé axialement contre la surface d'épaulement au moyen d'un ressort de compression qui est coaxial au galet tronconique et qui est interposé entre le boîtier du démarreur et le patin ;
- le ressort comporte un retour axial avant qui est encastré dans une face transversale arrière d'un palier avant du boîtier du démarreur, et un retour axial arrière qui est encastré dans une face transversale avant du patin, en vue d'arrêter le patin en rotation par rapport au boîtier du démarreur ;
- le patin comporte un prolongement radial externe qui s'étend à l'intérieur d'une rainure axiale du boîtier du démarreur, en vue d'immobiliser le patin en rotation par rapport au boîtier du démarreur ;
- le patin est une bande élastique qui entoure une portion de la surface cylindrique du galet, et qui comporte une languette s'étendant sensiblement radialement vers l'extérieur, la languette étant reçue dans un logement, ou gorge, du boîtier du démarreur en vue d'immobiliser le patin en rotation ;
- la bande élastique forme une portion d'anneau qui s'étend sensiblement sur 270 degrés autour de la surface cylindrique du galet ;
- la surface d'appui du galet tronconique et/ou la surface de frottement du patin comporte un traitement de surface ou un revêtement de matériau qui améliore les caractéristiques de frottement ;
- un élément élastique de rappel est interposé entre le galet tronconique et l'arbre de sortie pour rappeler le galet tronconique vers sa position de repos ;
- l'élément élastique de rappel est un élément élastique de compression qui prend appui vers l'arrière sur un épaulement de l'arbre de sortie et vers l'avant sur un épaulement du galet tronconique ;
- le dispositif d'entraînement comporte une couronne tronconique arrière d'entraînement qui est solidaire en rotation et en déplacement axial de l'arbre de sortie, et qui est prévue pour coopérer avec une portée tronconique arrière complémentaire de la roue de démarrage, et l'arbre de sortie est monté coulissant axialement par rapport à l'arbre d'induit pour permettre le déplacement axial vers l'avant de la couronne tronconique en direction de la roue de démarrage, lorsque l'arbre de sortie, sous l'effet de son vissage dans le galet tronconique avant et de la venue en contact de friction de ce dernier contre la roue de démarrage, se déplace axialement vers l'avant jusqu'à la venue en contact de friction de la couronne tronconique avec la roue de démarrage ;
- l'arbre de sortie est monté sur l'arbre d'induit par l'intermédiaire d'un réducteur dont la partie tournante est solidaire de l'arbre de sortie en déplacement axial, et la partie tournante du réducteur coulisse axialement sur l'arbre d'induit et sur la partie fixe du réducteur ;
- l'angle du tronc de cône du galet tronconique est identique à l'angle du tronc de cône de la couronne tronconique ;
- les surfaces tronconiques de la roue de démarrage, du galet tronconique et/ou de la couronne tronconique comportent des garnitures de friction ;
- le moteur électrique est alimenté par un relais dont une bobine de commande est actionnée par une clé de contact ;
- le relais produit un démarrage progressif en abaissant temporairement la tension d'alimentation du moteur électrique par hachage du courant d'alimentation.

Grâce au démarreur selon l'invention, on peut utiliser des galets de petites dimensions, ce qui permet de conserver des rapports de réduction entre la roue de démarrage et les galets qui sont sensiblement identiques à ceux utilisés dans les démarreurs conventionnels.

De plus, l'architecture utilisée dans le démarreur selon l'invention protège complètement les parties filetées, ce qui leur évite d'être exposées aux projections de poussières et à la corrosion.

Le démarreur selon l'invention a une structure plus simple que celle des démarreurs connus. Il comporte moins de pièces et un des galets tronconique est intégré à l'arbre de sortie.

D'autres caractéristiques et avantages de l'invention apparaîtront à la lecture de la description détaillée qui suit pour la compréhension de laquelle on se reportera aux dessins annexés dans lesquels :
- la figure 1 est une vue en coupe longitudinale partielle d'un démarreur conventionnel selon l'état de la technique ;
- la figure 2 est une vue en coupe longitudinale d'un dispositif d'entraînement d'une roue de démarrage réalisé conformément aux enseignements de l'invention et qui est représenté dans une position de repos ;
- la figure 3 est une vue éclatée en perspective des principaux composants du dispositif d'entraînement de la figure 2 ;
- la figure 4 est une vue similaire à celle de la figure 2 sur laquelle le dispositif d'entraînement est illustré dans une position intermédiaire dans laquelle seul le galet tronconique est en contact avec la roue de démarrage ;
- la figure 5 est une vue similaire à celle de la figure 2 sur laquelle le dispositif d'entraînement est illustré dans une position active dans laquelle il entraîne la roue de démarrage ;
- la figure 6 est un schéma en perspective illustrant les forces mises en oeuvre lorsque la couronne tronconique est en contact de friction avec la roue de démarrage ;
- la figure 7 est une vue partielle en coupe longitudinale qui représente un démarreur du type à friction selon l'état de la technique ;
- la figure 8 est une vue en perspective qui représente une variante de réalisation du dispositif de freinage selon l'invention, dans laquelle la surface cylindrique du galet tronconique comporte des rainures axiales et le patin comporte une nervure axiale ;
- la figure 9 est une vue de détail agrandie qui représente le patin et les rainures axiales du dispositif de freinage de la figure 8 ;
- la figure 10 est une vue en coupe longitudinale qui représente une autre variante de réalisation du dispositif de freinage selon l'invention, dans laquelle le patin a une forme annulaire coaxiale au galet tronconique ;
- la figure 11 est une vue partielle en perspective qui représente encore une variante de réalisation du dispositif de freinage selon l'invention, dans laquelle le patin est une bande élastique, ou feuillard élastique ; et
- la figure 12 est une vue en coupe longitudinale partielle qui représente le dispositif de freinage de la figure 11.

Dans la description, des chiffres de référence identiques désignent des pièces identiques ou ayant des fonctions similaires.

On va maintenant décrire, en relation avec les figures 2 et 3, un démarreur 10 réalisé conformément aux enseignements de l'invention.

Le démarreur 10 est représenté à la figure 2 dans une position de repos Pᵣ.

On ne décrira pas ici les pièces identiques à celles qui ont été décrites en relation avec la figure 1.

Le démarreur 10 comporte un arbre de sortie 12 qui se différencie en plusieurs points de l'arbre de sortie 12 d'un démarreur 10 selon l'état de la technique.

L'arbre de sortie 12 comporte un tronçon intermédiaire usiné de façon à former une couronne tronconique d'entraînement 70.

La couronne tronconique 70 comporte à l'avant une surface tronconique 74 inclinée vers l'axe X1 et vers l'avant. La couronne tronconique 70 délimite avec l'arbre de sortie 12 une surface d'épaulement 72 orientée vers l'arrière.

A l'avant de la couronne tronconique 70, l'arbre de sortie 12 comporte un tronçon cylindrique intermédiaire 76 qui délimite, avec un tronçon avant fileté 78, une surface d'épaulement 80 orientée vers l'avant.

Un galet tronconique d'entraînement 82 est monté vissé sur le tronçon avant fileté 78 de l'arbre de sortie 12.

Le galet tronconique 82 comporte un tronçon avant 84 dont la surface extérieure 85 est cylindrique, et un tronçon arrière 87 dont la surface extérieure 86 est tronconique et inclinée vers l'axe X1 et vers l'arrière.

Le galet tronconique 82 comporte aussi un alésage interne 88 ainsi qu'un goulot avant taraudé 90 complémentaire des filets du tronçon avant fileté 78 de l'arbre de sortie 12.

L'alésage interne 88 délimite avec le goulot taraudé 90 une surface d'épaulement 92 orientée vers l'arrière.

Un ressort hélicoïdal de compression de rappel 94 est monté sur le tronçon avant fileté 78 de l'arbre de sortie 12 et dans l'alésage interne 88 du galet tronconique 82. Le ressort de rappel 94 est en appui axial avant sur la surface d'épaulement 92 du galet tronconique 82 et en appui axial arrière sur la surface d'épaulement 80 de l'arbre de sortie 12.

Le galet tronconique 82 est en appui axial avant contre une plaque de butée avant 96 qui est fixée sur la face transversale arrière du palier avant 26 de l'arbre de sortie 12.

Le tronçon arrière 87 du galet tronconique 82 est en appui radial de guidage, par l'alésage interne 88, sur le tronçon cylindrique intermédiaire 76 de l'arbre de sortie 12, de sorte que le vissage relatif du galet tronconique 82 par rapport à l'arbre de sortie 12 provoque le coulissement axial du tronçon arrière 87 sur le tronçon cylindrique intermédiaire 76 d'avant en arrière.

L'élément de calage 60 qui est logé dans le fond du perçage axial borgne 56 de l'extrémité libre arrière 20 de l'arbre de sortie 12 est une bille.

L'arbre de sortie 12 est en butée axiale arrière contre la bille 60, qui est elle-même en butée axiale contre l'extrémité libre avant 54 de l'arbre d'induit 14, de sorte que la surface d'épaulement 72 de la couronne tronconique 70 n'est pas en contact avec la face transversale avant de la douille de guidage arrière 25.

L'arbre de sortie 12 est monté coulissant axialement dans les bagues de guidages arrière 25 et avant 27.

L'ensemble des satellites 36 du réducteur 18, qui sont solidaires de l'arbre de sortie 12 en rotation et en translation, est monté coulissant axialement dans la couronne à denture intérieure 44 et sur les cannelures du tronçon intermédiaire 52 de l'arbre d'induit 14.

La partie inférieure du boîtier 48 du démarreur 10 comporte une cheminée cylindrique 98 orientée radialement par rapport à l'axe X1.

L'ouverture supérieure de la cheminée 98 débouche radialement au droit du tronçon avant 84 du galet tronconique 82. L'ouverture inférieure de la cheminée 98 est obturée par une rondelle 100 maintenue par sertissage.

Un patin cylindrique creux 102 est monté coulissant dans la cheminée 98. L'extrémité radiale intérieure du patin 102 est fermée par un disque 104 de manière à présenter une surface de frottement 106 orientée vers le haut.

La surface de frottement 106 est en appui radial contre la surface cylindrique 85 du galet tronconique 82 sous la pression axiale d'un ressort de patin 108, et elle présente un profil en tronc de cylindre concave complémentaire de la surface cylindrique 85.

Le ressort de patin 108 est monté à l'intérieur du patin 102, en appui axial inférieur sur la rondelle 100 et en appui axial supérieur sur la face inférieure du disque 104.

La roue de démarrage 68 comporte une portée tronconique avant 110 complémentaire de la surface tronconique 86 du galet tronconique 82 et une portée tronconique arrière 112 complémentaire de la surface tronconique 74 de la couronne tronconique 70.

On va maintenant décrire le démarreur 10 dans une position intermédiaire de fonctionnement Pᵢ en relation avec la figure 4.

Pour parvenir à cette position intermédiaire Pᵢ, le moteur électrique 16 a été mis en marche et il entraîne en rotation l'arbre d'induit 14.

Selon un fonctionnement conventionnel, l'arbre d'induit 14 transmet le mouvement de rotation à l'arbre de sortie 12 par l'intermédiaire du réducteur 18.

Le galet tronconique 82 est freiné en rotation par rapport à l'arbre de sortie 12 sous l'effet du freinage produit par le frottement du patin 102 sur la surface cylindrique 85 du galet tronconique 82. Par conséquent, la rotation relative du tronçon fileté 78 de l'arbre de sortie 12 par rapport au goulot taraudé 90 du galet tronconique 82 provoque le vissage de ce dernier sur l'arbre de sortie 12 et son déplacement axial vers l'arrière.

Le galet tronconique 82 se déplace donc axialement vers l'arrière en comprimant le ressort de rappel 94, jusqu'à ce que sa surface tronconique 86 vienne en butée axiale contre la portée tronconique avant 110 de la roue de démarrage 68.

On décrit maintenant le démarreur 10 dans une position active finale Pₐ en relation avec la figure 5.

La position de butée axiale arrière du galet tronconique 82 contre la portée tronconique avant 110 de la roue de démarrage 68, qui offre un couple résistant tant que le moteur n'a pas démarré, produit sur le galet tronconique 82 un freinage supplémentaire en rotation et une immobilisation en translation.

Ceci provoque le vissage relatif de l'arbre de sortie 12 dans le goulot taraudé 90.

L'arbre de sortie 12 se déplace donc alors axialement vers l'avant en coulissant dans ses douilles de guidage arrière 25 et avant 27.

L'arbre de sortie 12 se déplace avec l'ensemble des satellites 36 du réducteur 18. Aussi, les satellites 36 coulissent axialement vers l'avant sur les cannelures 50 de l'arbre d'induit 14 et sur les dents de la couronne à denture intérieure 44.

L'arbre de sortie 12 se déplace axialement vers l'avant en comprimant le ressort de rappel 94, jusqu'à ce que la couronne tronconique 70 vienne en butée axiale contre la portée tronconique arrière 112 de la roue de démarrage 68.

Comme on le voit sur la figure 5, la roue de démarrage 68 se trouve alors serrée axialement entre la couronne tronconique 70 et le galet tronconique 82.

La pression axiale exercée sur les portées tronconiques avant 110 et arrière 112, d'un côté par la couronne tronconique 70 et de l'autre par le galet tronconique 82, est maintenue par la tendance au vissage de l'arbre de sortie 12 dans le goulot taraudé 90 du galet tronconique 82.

La couronne tronconique 70 et le galet tronconique 82 sont maintenant bloqués en translation, mais l'arbre de sortie 12 est toujours entraîné en rotation par l'arbre d'induit 14.

La couronne tronconique 70 continue de tourner avec l'arbre de sortie 12, et les frottements de la surface tronconique 74 sur la portée tronconique arrière 112 produisent une rotation de la roue de démarrage 68 en sens inverse de la rotation de la couronne tronconique 70.

Par ce phénomène de friction, la couronne tronconique 70 entraîne alors la roue de démarrage 68 en rotation autour de l'axe X2, dans le sens inverse du sens de vissage de l'arbre de sortie 12.

La rotation de la roue de démarrage 68 et le contact de la surface tronconique 86 du galet tronconique 82 avec la portée tronconique avant 110 produisent un phénomène de friction. Ce phénomène de friction provoque la rotation du galet tronconique 82 en sens inverse de la rotation de la roue de démarrage 68, c'est à dire dans le même sens de rotation que l'arbre de sortie 12.

On note que le sens de rotation du galet tronconique 82 correspond à son sens de dévissage sur l'arbre de sortie 12.

Le patin 102 n'ayant pas assez de force pour empêcher le galet tronconique 82 de tourner, sa surface de frottement 106 glisse alors sur la surface cylindrique 85 du galet tronconique 82.

Lorsque le moteur thermique est démarré, la roue de démarrage 68 devient menante vis à vis du galet tronconique 82 et de l'arbre de sortie 12.

Un couple d'entraînement Cₑ élevé, produit par la rotation rapide de la roue de démarrage 68, s'exerce sur le galet tronconique 82 et la couronne tronconique 70.

Mais, comme le galet tronconique 82 tourne dans le sens de son dévissage, le couple d'entraînement Cₑ tend à le dévisser. Pour qu'il se dévisse il suffit qu'il tourne légèrement plus vite que l'arbre de sortie.

Progressivement, le galet tronconique 82 se dévisse et se déplace axialement vers l'avant.

Le galet tronconique 82 est néanmoins freiné dans son dévissage par le patin 102. Ceci permet à la couronne tronconique 70 de conserver une force d'appui axial avant Fₓ contre la portée tronconique arrière 112 de la roue de démarrage 68.

Mais le ressort de rappel 94 vient diminuer cette force d'appui Fₓ en tendant à écarter le galet tronconique 82 et la couronne tronconique 70 l'un de l'autre.

La force d'appui axial Fₓ de la couronne tronconique 70 contre la roue de démarrage 68 devient alors trop faible pour entraîner le moteur électrique 16 en survitesse. Il se produit un glissement de la couronne tronconique 70 sur la portée tronconique arrière 112 de la roue de démarrage 68.

Ceci procure un effet de roue libre qui ne nécessite aucune pièce supplémentaire, contrairement aux démarreurs conventionnels.

Lorsque l'on arrête le moteur électrique 16, le ressort de rappel 94 ramène le galet tronconique 82 et l'arbre de sortie 12 dans la position de repos P, telle que représentée à la figure 2.

On note que le dimensionnement axial du réducteur 18 et des paliers arrière 24 et avant 26 est conçu pour accepter un déplacement en translation axiale de l'arbre de sortie 12 d'au moins dix pourcents supérieur à la course nécessaire pour que la couronne tronconique 70 entre en contact avec la portée tronconique arrière 112 de la roue de démarrage 68. Ceci permet un fonctionnement correct du démarreur 10 malgré les dispersions de positionnement du démarreur 10 et de la roue de démarrage 68, et malgré l'usure des surfaces de la portée tronconique arrière 112 et de la surface tronconique 74.

Dans la position active Pₐ la roue de démarrage 68 est serrée entre la couronne tronconique 70 et le galet tronconique 82 par respectivement une zone de contact linéaire arrière A-B et une zone de contact linéaire avant C-D. Ces deux zones de contact sensiblement linéaire sont comprises dans un plan P_{X1-X2} contenant l'axe de rotation X1 de l'arbre de sortie 12 et l'axe de rotation X2 de la roue de démarrage 68.

La figure 6 représente schématiquement une coupe de la roue de démarrage 68 et de la couronne tronconique 70 selon le plan P_{X1-X2}.

On a représenté sur cette figure les forces mises en oeuvre dans le contact entre la portée tronconique arrière 112 de la roue de démarrage 68 et la surface tronconique 74 de la couronne tronconique 70.

On supposera que toutes les forces mises en oeuvre dans ce contact ont leurs résultantes qui s'exercent sur le milieu M du segment A-B.

On déterminera maintenant quelles sont les conditions qui sont remplies pour permettre un entraînement de la roue de démarrage 68 par friction.

Ces conditions portent essentiellement sur les caractéristiques de la couronne tronconique 70 et de la roue de démarrage 68, puisque le galet tronconique 82, lors de l'entraînement, ne sert qu'à assurer la pression axiale de la couronne tronconique 70 contre la roue de démarrage 68.

Le vissage de l'arbre de sortie 12 dans le goulot taraudé 90 du galet tronconique 82 produit la force d'appui axial Fₓ de la couronne tronconique 70 contre la roue de démarrage 68.

La force d'appui axial Fₓ est parallèle à l'axe X1 et orientée vers l'avant.

La force d'appui axial Fₓ produit contre la roue de démarrage 68 une force d'appui normal Fₙ perpendiculaire au segment A-B dans le plan P_{X1-X2}. La force d'appui normal Fₙ est la composante normale au segment A-B de la force d'appui axial Fₓ.

Selon les propriétés de la trigonométrie on détermine la valeur de la force d'appui normal Fₙ par la formule :$\text{(1)} {\text{F}}_{\text{n}} \text{=} \frac{{\text{F}}_{\text{x}}}{\text{sinα}} \text{,}$ dans laquelle α est le demi-angle au sommet du cône de la surface tronconique 74.

La force d'appui axial Fₓ produit aussi une force d'appui radial F_{y} contre la roue de démarrage 68.

La force d'appui radial F_{y} est parallèle au rayon de la roue de démarrage 68 dans le plan P_{X1-X2} et orientée vers le centre de ladite roue 68.

L'entraînement de la roue de démarrage 68 par la couronne tronconique 70 dépend aussi du couple C, de résistance à l'entraînement du moteur thermique.

Le couple Cᵣ produit une force tangentielle Fₜ perpendiculaire au plan P_{X1-X2} et orientée ici vers le haut, en sens inverse de la rotation de la roue de démarrage 68.

Un couple est égal à la valeur de la force multipliée par la longueur du bras de levier. On peut donc calculer la valeur de la force tangentielle Fₜ par la formule suivante :$\text{(2)} {\text{F}}_{\text{l}} \text{=} \frac{\text{1}}{\text{2}} \text{*} \frac{{\text{C}}_{\text{r}}}{{\text{R}}_{\text{112}}}$ dans laquelle R₁₁₂ est la longueur du bras de levier pour ce couple, c'est à dire le rayon moyen de la surface tronconique formée. par la portée tronconique arrière 112, et le coefficient « $\frac{\text{1}}{\text{2}}$ » est du à la répartition symétrique des forces tangentielles sur les deux portées tronconiques 110 et 112 de la roue de démarrage 68.

La résultante de la force d'appui normal Fₙ ajoutée à la force tangentielle Fₜ est la force de contact F_{c} qui est contenue dans un plan perpendiculaire au plan P_{X1-X2} et au segment A-B passant par le point M.

La force de contact F_{c} décrit un angle d'entraînement φ avec la force d'appui normal Fₙ.

Selon les propriétés de la trigonométrie on détermine la valeur de l'angle d'entraînement φ par la formule :

En combinant cette formule (3) avec les formules déjà obtenues (1) et (2) pour calculer la force tangentielle Fₜ et la force d'appui normal Fₙ, on détermine la valeur de l'angle d'entraînement φ en fonction des caractéristiques des éléments d'entraînement du démarreur 10 et de la roue de démarrage 68. On obtient la formule :

Il est connu que deux matériaux en contact possèdent un angle de glissement δ qui correspond au demi-angle au sommet du cône de glissement et qui est fonction des caractéristiques des deux matériaux.

Pour une valeur d'angle d'entraînement φ égale à la valeur de l'angle de glissement δ des deux matériaux en contact, les deux matériaux glissent l'un sur l'autre.

Dans le cas de l'invention, on cherche à avoir un entraînement par friction de la roue de démarrage 68 par la couronne tronconique 70. On veut qu'il n'y ait pas de glissement entre les deux matériaux en contact. Par conséquent, il faut que l'angle d'entraînement φ soit dans tous les cas inférieur à l'angle de glissement δ.

La formule finale (4) nous permet de connaître les paramètres que l'on peut modifier pour obtenir dans tous les cas un entraînement par friction de la roue de démarrage 68.

Pour respecter la condition qui porte sur l'angle d'entraînement φ, on choisit des matériaux en contact de manière à obtenir un angle de glissement δ le plus élevé possible.

Dans une variante on choisit un angle α faible. Dans ce cas il faut cependant veiller à ce que la force d'appui radiale F_{y} ne soit pas trop importante pour rester compatible avec la tenue mécanique de l'arbre de sortie 12 et de ses paliers arrière 24 et avant 26.

Dans une autre variante on cherche à avoir une force d'appui axial Fₓ élevée. La force d'appui axial Fₓ résulte de la transformation du couple du moteur électrique 16 par le système vis-écrou constitué par le tronçon fileté 78 de l'arbre de sortie 12 et le goulot taraudé 90 du galet tronconique 82. Suivant les lois classiques qui régissent cette transformation, Fₓ sera tributaire du pas et du coefficient de glissement des filetages.

La force d'appui axial Fₓ ne doit cependant pas être trop élevée pour ne pas dépasser les limites admissibles de pression de contact entre le galet tronconique 82 et la roue de démarrage 68.

On peut donc dimensionner les composants du démarreur 10 et la roue de démarrage 68 pour que l'on ait un entraînement sans glissement entre le galet tronconique 82 et la couronne tronconique 70 lorsque la roue de démarrage 68 est menée.

Dans le mode de réalisation préféré représenté ici, les angles des cônes formés par le galet tronconique 82 et la couronne tronconique 70 sont identiques. Bien entendu, les angles des cônes formés par le galet tronconique 82 et la couronne tronconique 70 peuvent ne pas être identiques.

Dans une variante de réalisation, non représentée, on équipe les surfaces tronconiques du galet tronconique 82, de la couronne tronconique 70, et de la roue de démarrage 68 de garnitures de friction visant notamment à faciliter l'entraînement de la roue de démarrage 68.

Dans une autre variante de réalisation, non représentée, on choisit les matériaux des surfaces tronconiques en contact de sorte que le coefficient de frottement de la surface tronconique 86 du galet tronconique 82 sur la portée tronconique avant 110 de la roue de démarrage 68 soit supérieur au coefficient de frottement de la surface tronconique 74 de la couronne tronconique 70 sur la portée tronconique arrière 112 de la roue de démarrage 68.

Ces caractéristiques permettent un glissement plus important de la couronne tronconique 70 sur la portée tronconique arrière 112 de la roue de démarrage 68, ce qui permet un vissage plus efficace du galet mobile 82 sur l'arbre de sortie 12.

En effet, lorsque la couronne tronconique 70 vient en contact avec la roue de démarrage 68, elle commence par glisser sur la portée tronconique arrière 112 avant d'entraîner la roue de démarrage 68 en rotation. Lorsque la couronne tronconique 70 glisse, l'arbre de sortie 12 tourne sans se déplacer vers l'avant et produit ainsi un nouveau vissage du galet tronconique 82 sur le tronçon fileté 78.

Dans une variante de réalisation (non représentée) du patin 102, celui-ci est pressé contre le galet tronconique 82 par un électro-aimant commandé. Ce mode de réalisation permet par exemple de commander l'arrêt de la pression du patin 102 contre le galet tronconique 82, lorsque le démarreur 10 est dans sa position active Pₐ.

On a représenté schématiquement sur les figures 8 et 9 une variante de réalisation du dispositif de freinage dans laquelle la surface cylindrique 85 du galet tronconique 82 comporte des sillons axiaux 126, ou rainures axiales, et dans laquelle la surface de frottement 106 du patin 102 comporte une nervure axiale 128 de forme complémentaire d'une rainure 126 du galet tronconique 82.

Bien entendu, la surface de frottement 106 du patin 102 peut comporter plusieurs nervures axiales 128, ou sillons axiaux, complémentaires de rainures 126 du galet tronconique 82.

De préférence, les bords d'orientation axiale des rainures 126 et de la nervure 128 sont inclinés ou arrondis, de manière que les rainures 126 et la nervure aient une section, dans un plan transversal à l'axe X1, de profil sensiblement triangulaire ou arrondi. Sur les figures 8 et 9 on a représenté des profils du type arrondi.

Ainsi, au-delà d'un certain couple de freinage du patin 102 sur le galet tronconique 82, la résultante radiale de réaction de la surface cylindrique 85 sur le patin 102 est supérieure à la force d'appui radial exercée par le patin 102 sur la surface cylindrique 85, de sorte que le galet tronconique 82 repousse le patin 102 vers l'extérieur, ce qui lui permet de tourner autour de l'axe X1.

On obtient ainsi un couple de freinage élevé au démarrage, pendant que le galet tronconique 82 se déplace axialement vers l'arrière. Ce couple de freinage se réduit lorsque le galet 82 tourne à vitesse élevée car, en raison de l'inertie du patin 102, sa nervure axiale 128 n'a plus le temps de descendre dans les rainures axiales 126 de la surface cylindrique 85. Le couple de frottement du patin 102 sur la surface cylindrique 85 est alors proche du couple de frottement du patin 102 sur un cylindre à surface lisse.

On choisit des formes de rainures 126 et une pression de ressort 108 sur le patin 102 qui, à basse vitesse de rotation, permettent d'obtenir un couple de freinage supérieur au couple de vissage du galet tronconique 82 sur l'arbre de sortie 12.

De préférence, les rainures 126 et la nervure 128 ont une section de profil curviligne, de manière à éviter les profils agressifs qui favorisent le bruit et l'usure.

On peut aussi utiliser l'effet d'amortissement pneumatique qui est créé par le déplacement du patin 102 dans sa cheminée 98 pour ralentir la descente de la nervure axiale 128 dans les rainures 126.

Dans ce cas, on soigne l'étanchéité de la cheminée 98 au niveau de la rondelle 100 et on dimensionne le patin 102 et la cheminée 98 de manière que le jeu entre la paroi interne de la cheminée 98 et le patin 102 soit faible.

Selon une autre variante de réalisation (non représentée) du galet tronconique 82, sa surface cylindrique 85 comporte des sillons hélicoïdaux qui tournent en sens inverse par rapport au filetage 78 de l'arbre de sortie 12. La surface de frottement 106 du patin 102 comporte aussi des sillons hélicoïdaux de forme et d'orientation complémentaires des sillons de la surface cylindrique 85.

Grâce à ces sillons hélicoïdaux, il se produit un effet de vissage supplémentaire sur le galet tronconique 82, lorsque le patin 102 est en appui radial sur la surface cylindrique 85, ce qui contribue à déplacer axialement le galet tronconique 82 vers l'arrière.

De préférence, les sillons hélicoïdaux ont une section de profil triangulaire ou arrondi, et le pas qui sépare deux sillons est égal au pas du filetage 78.

Dans les modes de réalisation cités ci-dessus, le dispositif de freinage comporte un seul patin 102 de freinage. Bien entendu, on peut prévoir un dispositif de freinage comportant plusieurs patins 102 similaires agissant en parallèle qui, de préférence, sont répartis circonférentiellement de manière régulière autour de la surface cylindrique 85.

On a représenté à la figure 10 une autre variante de réalisation du dispositif de freinage dans laquelle le patin 102 est de forme annulaire coaxiale au galet tronconique 82, et dans laquelle le galet tronconique 82 comporte une surface de portée tronconique 130 orientée globalement vers l'avant.

La surface de portée tronconique avant 130 est inclinée vers l'axe X1 et vers l'avant.

Le patin annulaire 102 comporte une surface de portée tronconique arrière 132, ou surface de frottement, qui est de forme complémentaire à la portée tronconique avant 130 du galet 82.

Le patin annulaire 102 est sollicité axialement vers l'arrière contre la surface de portée tronconique avant 130 du galet 82, par un ressort hélicoïdal coaxial 134 de compression qui est interposé entre la surface transversale arrière 29 du palier avant 26 du démarreur 10 et la surface transversale avant 136 du patin annulaire 102.

Le ressort 134 comporte un retour axial avant 138 qui est encastré dans la face transversale arrière 29 du palier avant 26 et un retour axial arrière 140 qui est encastré dans la face transversale avant 136 du patin annulaire 102, en vue d'arrêter le patin 102 en rotation par rapport au boîtier 48 du démarreur 10.

De la même manière que dans le mode de réalisation décrit en référence aux figures 2 à 6, le patin annulaire 102 produit une force de frottement sur le galet tronconique 82, orientée ici axialement, ce qui provoque le déplacement axial, vers l'arrière, du galet tronconique 82 lors du démarrage du moteur électrique 16.

On note que, pour provoquer le déplacement axial du galet tronconique 82, la force de frottement du patin annulaire 102 sur la surface de portée tronconique avant 130 du galet 82 doit produire un couple de freinage supérieur au couple de vissage du galet 82 sur l'arbre de sortie 12.

Le profil tronconique de la surface de portée avant 130 du galet 82 et de la surface de frottement 132 du patin annulaire 102, grâce à « l'effet de coin », permet d'obtenir un couple de freinage important avec une faible force axiale. Cependant, l'angle du cône des portées tronconiques 130, 132 complémentaires du patin 102 et du galet 82 par rapport à l'axe X1 doit être suffisamment important pour éviter tout blocage du patin annulaire 102 par coincement.

Selon une variante (non représentée) de ce mode de réalisation, le patin annulaire 102 est immobilisé en rotation par rapport au boîtier 48 du démarreur 10 grâce à une extension radiale externe du patin 102, par exemple une cannelure, qui s'étend à l'intérieur d'une rainure interne complémentaire du boîtier 48 du démarreur 10.

On a représenté sur les figures 11 et 12 encore une variante de réalisation du dispositif de freinage dans laquelle le patin 102 est une bande élastique, ou feuillard élastique, qui entoure une portion de la surface cylindrique 85 du galet tronconique 82.

La bande élastique 102 forme une portion d'anneau qui s'étend ici sensiblement sur 270 degrés autour de la surface cylindrique 85 du galet 82.

L'une des extrémités circonférentielles de la bande élastique 102 comporte une languette 142 qui s'étend radialement vers l'extérieur et qui est reçue dans une gorge 144 du boîtier 48 du démarreur 10, en vue d'immobiliser le patin 102 en rotation par rapport au boîtier 48.

La force de contact, et donc la force de freinage, du patin 102 sur le galet tronconique 82 dépend du diamètre intérieur de l'anneau formé par la bande élastique 102 dans son état libre, et du diamètre extérieur de la surface cylindrique 85 du galet 82, et elle dépend aussi de la longueur axiale et de l'épaisseur radiale de la bande élastique 102.

Ce type de patin 102 permet de disposer d'une force de freinage importante, avec une pression de contact du patin 102 sur le galet 82 relativement faible, ce qui diminue l'usure et les risques de grippage du dispositif de freinage.

En effet, la pression de contact est le quotient de la force de freinage sur la surface de contact. Or, dans le mode de réalisation décrit ici, la surface de contact du patin 102 est beaucoup plus importante que pour les patins 102 décrits précédemment.

De manière similaire aux dispositifs de freinage décrits précédemment, les surfaces de contact du patin 102 et du galet tronconique 82 peuvent comporter un traitement de surface ou un revêtement de matériau qui améliore les caractéristiques de frottement.

A titre de variante non représentée, le dispositif de freinage peut être du type électromagnétique ce qui, par rapport aux dispositifs de freinage du type à frottements décrits précédemment, permet notamment de diminuer l'usure des pièces.

Le dispositif d'alimentation électrique (non représenté) et de commande (non représenté) du démarreur 10 est adapté à sa nouvelle conception.

De préférence on alimente le moteur électrique 16 par un relais dont la bobine de commande est actionnée par la clé de contact du véhicule ou par un autre dispositif connu de commande du démarrage tel qu'un transpondeur.

Le relais est monté à l'intérieur du moteur électrique 16 ou à l'extérieur du démarreur 10, notamment dans le boîtier 48.

Dans une variante de réalisation le relais est disposé sur le cheminement du câble d'alimentation du démarreur 10, par exemple en sortie de batterie d'alimentation.

Dans une autre variante de réalisation le relais est électronique et permet un démarrage progressif du moteur thermique.

Pour obtenir un démarrage progressif, le relais abaisse temporairement la tension d'alimentation du moteur électrique 16 pendant le démarrage en « hachant » le courant d'alimentation du moteur électrique 16.

L'invention s'applique à tout type de démarreur 10, avec ou sans réducteur 18.

Le réducteur 18 peut être à train épicycloïdal ou d'un autre type.

Il suffit d'un élément mobile axialement, dans le démarreur 10 selon l'invention, pour permettre un entraînement de la roue de démarrage 68 par friction.

Dans une variante de réalisation de l'invention, non représentée, seul le galet tronconique 82 est mobile axialement. L'arbre de sortie 12 et sa couronne tronconique 70 sont bloqués en coulissement axial, et la roue de démarrage 68 possède un jeu axial.

Dans cette variante, lorsque le moteur électrique 16 entraîne l'arbre de sortie 12 en rotation, le galet tronconique 82, en se vissant sur l'arbre de sortie 12, vient en contact avec la portée tronconique avant 110 de la roue de démarrage 68 pour déplacer celle-ci vers l'arrière.

L'entraînement en rotation de la roue de démarrage 68 se produit lorsque la portée tronconique arrière 112 vient en contact avec la surface tronconique 74 de la couronne tronconique 70, sous la pression du galet tronconique 82.

Ces quelques différences mises à part, le fonctionnement du démarreur 10 selon cette variante est sensiblement identique à celui qui a été décrit en référence aux figures 1 à 6.

## Revendications

1. Démarreur (10) de véhicule automobile prévu pour entraîner en rotation une roue de démarrage (68) d'un moteur thermique, du type comportant un arbre de sortie (12) qui est entraîné en rotation par l'arbre d'induit (14) d'un moteur électrique (16), du type dans lequel l'arbre de sortie (12) est muni d'un dispositif d'entraînement (70, 82) de la roue de démarrage (68) par friction, du type comportant au moins un galet tronconique avant (82) d'entraînement qui est prévu pour coopérer avec une portée tronconique avant (110) complémentaire de la roue de démarrage (68) afin de l'entraîner en rotation, du type dans lequel le galet tronconique (82) est monté vissé sur un filetage (78) porté par l'arbre de sortie (12) pour être déplacé axialement vers l'arrière en direction de la roue de démarrage (68), lorsque l'arbre de sortie (12) tourne par rapport au galet tronconique (82) dans un premier sens de rotation,
**caractérisé en ce qu'**il comporte un dispositif de freinage (102) qui, lors du démarrage du moteur électrique (16), freine le galet tronconique (82) en rotation, en vue de provoquer le déplacement axial, vers l'arrière, du galet tronconique (82), depuis sa position de repos (Pr) jusqu'à sa position active (Pₐ), dans laquelle le galet tronconique (82) est en contact de friction avec la roue de démarrage (68).

2. Démarreur (10) selon la revendication précédente, **caractérisé en ce que** le dispositif de freinage comporte au moins un patin (102) qui est en contact glissant, par une surface de frottement (106), avec une surface d'appui (85, 130) du galet tronconique (82) pour le freiner en rotation.

3. Démarreur (10) selon la revendication précédente, **caractérisé en ce que** chaque patin (102) est pressé contre la surface d'appui (85) du galet tronconique (82) au moyen d'un élément élastique (108) qui sollicite en permanence le patin (102), ou au moyen d'un électro-aimant commandé.

4. Démarreur (10) selon la revendication précédente, **caractérisé en ce que** la surface d'appui (85) du galet tronconique est une surface cylindrique convexe coaxiale du galet (82), et **en ce que** la pression contre la surface d'appui (85) est orientée radialement.

5. Démarreur (10) selon la revendication précédente, **caractérisé en ce que** la surface cylindrique (85) comporte des sillons axiaux (126).

6. Démarreur (10) selon la revendication 4, **caractérisé en ce que** la surface cylindrique (85) comporte des sillons hélicoïdaux dont le sens d'enroulement est inverse de celui du filetage (78) de l'arbre de sortie (12), de sorte que le frottement de chaque patin (102) contre la surface cylindrique (85) produise un effet de vissage qui contribue à déplacer le galet tronconique (82) axialement vers l'arrière.

7. Démarreur (10) selon la revendication précédente, **caractérisé en ce que** le pas des sillons hélicoïdaux est identique au pas du filetage (78) de l'arbre de sortie (12).

8. Démarreur (10) selon l'une quelconque des revendications 5 à 7, **caractérisé en ce que** les sillons (126) ont une section transversale de profil sensiblement triangulaire ou arrondi.

9. Démarreur (10) selon l'une quelconque des revendications 5 à 8, **caractérisé en ce que** la surface de frottement (106) de chaque patin (102) comporte des sillons (128) de forme et d'orientation complémentaires des sillons (126) de la surface cylindrique (85).

10. Démarreur (10) selon l'une quelconque des revendications précédentes, **caractérisé en ce qu'**il comporte plusieurs patins (102) qui sont répartis circonférentiellement de manière régulière autour de la surface cylindrique (85).

11. Démarreur (10) selon la revendication 3, **caractérisé en ce que** la surface d'appui est une surface d'épaulement annulaire (130) du galet (82) qui est orientée vers l'avant, et **en ce que** la pression contre la surface d'épaulement (130) est orientée axialement vers l'arrière.

12. Démarreur (10) selon la revendication précédente, **caractérisé en ce que** la surface d'épaulement (130) est tronconique, inclinée vers l'axe (X1) et vers l'avant.

13. Démarreur (10) selon la revendication 11 ou 12, **caractérisé en ce qu'**il comporte un seul patin annulaire (102) coaxial au galet tronconique (82), et **en ce qu'**il comporte des moyens (138, 140) pour immobiliser le patin (82) en rotation par rapport au boîtier (48) du démarreur (10).

14. Démarreur (10) selon la revendication précédente, **caractérisé en ce que** la surface de frottement (132) du patin est sensiblement complémentaire de la surface d'épaulement (130) du galet tronconique (82).

15. Démarreur (10) selon la revendication 13 ou 14, **caractérisé en ce que** le patin (102) est pressé axialement contre la surface d'épaulement (130) au moyen d'un ressort (134) de compression qui est coaxial au galet tronconique (82) et qui est interposé entre le boîtier (48) du démarreur (10) et le patin (102).

16. Démarreur (10) selon la revendication précédente, **caractérisé en ce que** le ressort (134) comporte un retour axial avant (138) qui est encastré dans une face transversale arrière (29) d'un palier avant (26) du boîtier (48) du démarreur (10), et un retour axial arrière (140) qui est encastré dans une face transversale avant (136) du patin (102), en vue d'arrêter le patin (102) en rotation par rapport au boîtier (48) du démarreur (10).

17. Démarreur (10) selon la revendication 15, **caractérisé en ce que** le patin (102) comporte un prolongement radial externe qui s'étend à l'intérieur d'une rainure axiale du boîtier (48) du démarreur (10). en vue d'immobiliser le patin (102) en rotation par rapport au boîtier (48) du démarreur (10).

18. Démarreur (10) selon la revendication 4, **caractérisé en ce que** le patin (102) est une bande élastique qui entoure une portion de la surface cylindrique (85) du galet (82), et qui comporte une languette (142) s'étendant sensiblement radialement vers l'extérieur, la languette (142) étant reçue dans un logement, ou gorge (144), du boîtier (48) du démarreur (10) en vue d'immobiliser le patin (102) en rotation.

19. Démarreur (10) selon la revendication précédente, **caractérisé en ce que** la bande élastique (102) forme une portion d'anneau qui s'étend sensiblement sur 270 degrés autour de la surface cylindrique (85) du galet (82).

20. Démarreur (10) selon l'une quelconque des revendications précédentes, **caractérisé en ce que** la surface d'appui (85, 130) du galet tronconique (82) et/ou la surface de frottement (106, 132) du patin (102) comporte un traitement de surface ou un revêtement de matériau qui améliore les caractéristiques de frottement.

21. Démarreur (10) selon l'une quelconque des revendications précédentes, **caractérisé en ce qu'**un élément élastique de rappel (94) est interposé entre le galet tronconique (82) et l'arbre de sortie (12) pour rappeler le galet tronconique (82) vers sa position de repos (Pᵣ).

22. Démarreur (10) selon la revendication précédente, **caractérisé en ce que** l'élément élastique de rappel (94) est un élément élastique de compression qui prend appui vers l'arrière sur un épaulement (80) de l'arbre de sortie (12) et vers l'avant sur un épaulement (92) du galet tronconique (82).

23. Démarreur (10) selon l'une quelconque des revendications précédentes, **caractérisé en ce que** le dispositif d'entraînement (70, 82) comporte une couronne tronconique arrière d'entraînement (70) qui est solidaire en rotation et en déplacement axial de l'arbre de sortie (12), et qui est prévue pour coopérer avec une portée tronconique arrière complémentaire (112) de la roue de démarrage (68), et **en ce que** l'arbre de sortie (12) est monté coulissant axialement par rapport à l'arbre d'induit (14) pour permettre le déplacement axial vers l'avant de la couronne tronconique (70) en direction de la roue de démarrage (68), lorsque l'arbre de sortie (12), sous l'effet de son vissage dans le galet tronconique avant (82) et de la venue en contact de friction de ce dernier contre la roue de démarrage (68), se déplace axialement vers l'avant jusqu'à la venue en contact de friction de la couronne tronconique (70) avec la roue de démarrage (68).

24. Démarreur (10) selon la revendication précédente, **caractérisé en ce que** l'arbre de sortie (12) est monté sur l'arbre d'induit (14) par l'intermédiaire d'un réducteur (18) dont la partie tournante (36, 40) est solidaire de l'arbre de sortie (12) en déplacement axial, et **en ce que** la partie tournante (36, 40) du réducteur (18) coulisse axialement sur l'arbre d'induit (14) et sur la partie fixe (44) du réducteur (18).

25. Démarreur (10) selon la revendication 23 ou 24, **caractérisé en ce que** l'angle du tronc de cône du galet tronconique (82) est identique à l'angle du tronc de cône de la couronne tronconique (70).

26. Démarreur (10) selon l'une quelconque des revendications précédentes, **caractérisé en ce que** les surfaces tronconiques (110, 112, 86, 74) de la roue de démarrage (68), du galet tronconique (82) et/ou de la couronne tronconique (70) comportent des garnitures de friction.

27. Démarreur (10) selon l'une quelconque des revendications précédentes, **caractérisé en ce que** le moteur électrique (16) est alimenté par un relais dont une bobine de commande est actionnée par une clé de contact.

28. Démarreur (10) selon la revendication précédente, **caractérisé en ce que** le relais produit un démarrage progressif en abaissant temporairement la tension d'alimentation du moteur électrique (16) par hachage du courant d'alimentation.

## Patentansprüche

1. Anlasser (10) für ein Kraftfahrzeug, der vorgesehen ist, um ein Anlaßrad (68) eines Verbrennungsmotors drehend anzutreiben, mit einer Ausgangswelle (12), die durch die Ankerwelle (14) eines Elektromotors (16) drehend angetrieben wird, wobei die Ausgangswelle (12) mit einer Antriebsvorrichtung (70, 82) zum Antrieb des Anlaßrads (68) durch Reibung versehen ist, mit wenigstens einer vorderen kegelstumpfartigen Antriebsrolle (82), die für das Zusammenwirken mit einer formschlüssigen vorderen kegelstumpfartigen Auflagefläche (110) des Anlaßrads (68) vorgesehen ist, um es drehend anzutreiben, wobei die kegelstumpfartige Antriebsrolle (82) an einem an der Ausgangswelle (12) eingearbeiteten Gewinde (78) verschraubt angebracht ist, um in Richtung des Anlaßrads (68) axial nach hinten verschoben zu werden, wenn sich die Ausgangswelle (12) im Verhältnis zur kegelstumpfartigen Antriebsrolle (82) in einer ersten Drehrichtung dreht,
**dadurch gekennzeichnet, daß** er eine Bremsvorrichtung (102) umfaßt, die beim Anlaufen des Elektromotors (16) die kegelstumpfartige Antriebsrolle (82) in ihrer Drehbewegung abbremst, um die axiale Verschiebung der kegelstumpfartigen Antriebsrolle (82) nach hinten von ihrer Ruheposition (Pᵣ) zu ihrer Wirkposition (Pₐ) herbeizuführen, in der sich die kegelstumpfartige Antriebsrolle (82) in reibschlüssigem Kontakt mit dem Anlaßrad (68) befindet.

2. Anlasser (10) nach dem vorangehenden Anspruch, **dadurch gekennzeichnet, daß** die Bremsvorrichtung wenigstens ein Gleitsegment (102) umfaßt, das sich durch eine Reibfläche (106) in Gleitkontakt mit einer Auflagefläche (85, 130) der kegelstumpfartigen Antriebsrolle (82) befindet, um sie in ihrer Drehbewegung abzubremsen.

3. Anlasser (10) nach dem vorangehenden Anspruch, **dadurch gekennzeichnet, daß** jedes Gleitsegment (102) mittels eines elastischen Elements (108), welches das Gleitsegment (102) ständig beaufschlagt, oder mittels eines angesteuerten Elektromagneten gegen die Auflagefläche (85) der kegelstumpfartigen Antriebsrolle (82) gepreßt wird.

4. Anlasser (10) nach dem vorangehenden Anspruch, **dadurch gekennzeichnet, daß** die Auflagefläche (85) der kegelstumpfartigen Antriebsrolle eine koaxiale konvex zylindrische Fläche der Antriebsrolle (82) ist und der Druck gegen die Auflagefläche (85) radial ausgerichtet ist.

5. Anlasser (10) nach dem vorangehenden Anspruch, **dadurch gekennzeichnet, daß** die zylindrische Fläche (85) axiale Rillen (126) enthält.

6. Anlasser (10) nach Anspruch 4, **dadurch gekennzeichnet, daß** die zylindrische Fläche (80) Spiralrillen enthält, deren Windungssinn entgegengesetzt zum Windungssinn des Gewindes (78) der Ausgangswelle (12) verläuft, so daß die Reibung jedes Gleitsegments (102) gegen die zylindrische Fläche (85) eine Einschraubwirkung erzeugt, die zur Verschiebung der kegelstumpfartigen Antriebsrolle (82) axial nach hinten beiträgt.

7. Anlasser (10) nach dem vorangehenden Anspruch, **dadurch gekennzeichnet, daß** die Steigung der Spiralrillen identisch mit der Steigung des Gewindes (78) der Ausgangswelle (12) ist.

8. Anlasser (10) nach einem der Ansprüche 5 bis 7, **dadurch gekennzeichnet, daß** die Rillen (126) einen Querschnitt mit einem in etwa dreieckigen oder abgerundeten Profil haben.

9. Anlasser (10) nach einem der Ansprüche 5 bis 8, **dadurch gekennzeichnet, daß** die Reibfläche (106) jedes Gleitsegments (102) Rillen (128) mit einer zu den Rillen (126) der zylindrischen Fläche (85) komplementären Form und Ausrichtung enthält.

10. Anlasser (10) nach einem der vorangehenden Ansprüche, **dadurch gekennzeichnet, daß** er mehrere Gleitsegmente (102) umfaßt, die in Umfangsrichtung gleichmäßig um die zylindrische Fläche (85) herum verteilt sind.

11. Anlasser (10) nach Anspruch 3, **dadurch gekennzeichnet, daß** die Auflagefläche eine ringförmige Schulterfläche (130) der Antriebsrolle (82) ist, die nach vorn ausgerichtet ist, und daß der Druck gegen die Schulterfläche (130) axial nach hinten ausgerichtet ist.

12. Anlasser (10) nach dem vorangehenden Anspruch, **dadurch gekennzeichnet, daß** die Schulterfläche (130) kegelstumpfartig, zur Achse (X1) und nach vorn geneigt ausgeführt ist.

13. Anlasser (10) nach Anspruch 11 oder 12, **dadurch gekennzeichnet, daß** er ein einziges mit der kegelstumpfartigen Antriebsrolle (82) koaxiales ringförmiges Gleitsegment (102) umfaßt und daß er Mittel (138, 140) umfaßt, um das Gleitsegment (82) in seiner Drehung im Verhältnis zum Gehäuse (48) des Anlassers (10) zu sichern.

14. Anlasser (10) nach dem vorangehenden Anspruch, **dadurch gekennzeichnet, daß** die Reibfläche (132) des Gleitsegments in etwa formschlüssig mit der Schulterfläche (130) der kegelstumpfartigen Antriebsrolle (82) ausgeführt ist.

15. Anlasser (10) nach Anspruch 13 oder 14, **dadurch gekennzeichnet, daß** das Gleitsegment (102) axial gegen die Schulterfläche (130) mittels einer Druckfeder (134) gepreßt wird, die koaxial zur kegelstumpfartigen Antriebsrolle (82) verläuft und die zwischen dem Gehäuse (48) des Anlassers (10) und dem Gleitsegment (102) eingefügt ist.

16. Anlasser (10) nach dem vorangehenden Anspruch, **dadurch gekennzeichnet, daß** die Feder (134) einen vorderen axialen Rücksprung (138), der in eine hintere Querfläche (29) eines vorderen Lagers (26) des Gehäuses (48) des Anlassers (10) eingelassen ist, und einen hinteren axialen Rücksprung (140) umfaßt, der in eine vordere Querfläche (136) des Gleitsegments (102) eingelassen ist, um das Gleitsegment (102) in seiner Drehung im Verhältnis zum Gehäuse (48) des Anlassers (10) anzuhalten.

17. Anlasser (10) nach Anspruch 15, **dadurch gekennzeichnet, daß** das Gleitsegment (102) eine äußere radiale Verlängerung umfaßt, die sich im Innern einer axialen Nut des Gehäuses (48) des Anlassers (10) erstreckt, um das Gleitsegment (102) in seiner Drehung im Verhältnis zum Gehäuse (48) des Anlassers (10) zu sichern.

18. Anlasser (10) nach Anspruch 4, **dadurch gekennzeichnet, daß** das Gleitsegment (102) ein elastisches Band ist, das einen Abschnitt der zylindrischen Fläche (85) der Antriebsrolle (82) umgibt und das eine Zunge (142) umfaßt, die sich in etwa radial nach außen erstreckt, wobei die Zunge (142) in einer Aufnahme oder Auskehlung (144) des Gehäuses (48) des Anlassers (10) aufgenommen ist, um das Gleitsegment (102) in seiner Drehung zu sichern.

19. Anlasser (10) nach dem vorangehenden Anspruch, **dadurch gekennzeichnet, daß** das elastische Band (102) einen Ringabschnitt bildet, der sich in etwa auf 270 Grad um die zylindrische Fläche (85) der Antriebsrolle (82) herum erstreckt.

20. Anlasser (10) nach einem der vorangehenden Ansprüche, **dadurch gekennzeichnet, daß** die Auflagefläche (85, 130) der kegelstumpfartigen Antriebsrolle (82) und/oder die Reibfläche (106, 132) des Gleitsegments (102) eine Oberflächenbehandlung oder eine Materialbeschichtung umfaßt, welche die Reibungseigenschaften verbessert.

21. Anlasser (10) nach einem der vorangehenden Ansprüche, **dadurch gekennzeichnet, daß** zwischen der kegelstumpfartigen Antriebsrolle (82) und der Ausgangswelle (12) ein elastisches Rückstellelement (94) eingefügt ist, um die kegelstumpfartige Antriebsrolle (82) zu ihrer Ruheposition (Pᵣ) zurückzustellen.

22. Anlasser (10) nach dem vorangehenden Anspruch, **dadurch gekennzeichnet, daß** das elastische Rückstellelement (94) ein elastisches Druckelement ist, das nach hinten an einer Schulter (80) der Ausgangswelle (12) und nach vorn an einer Schulter (92) der kegelstumpfartigen Antriebsrolle (82) zur Anlage kommt.

23. Anlasser (10) nach einem der vorangehenden Ansprüche, **dadurch gekennzeichnet, daß** die Antriebsvorrichtung (70, 82) ein hinteres kegelstumpfartiges Antriebskegelrad (70) umfaßt, das drehfest und axial verschiebungsfest mit der Ausgangswelle (12) verbunden ist und das für das Zusammenwirken mit einer formschlüssigen hinteren kegelstumpfartigen Auflagefläche (112) des Anlaßrads (68) vorgesehen ist, und daß die Ausgangswelle (12) axial gleitend verschiebbar im Verhältnis zur Ankerwelle (14) gelagert ist, um die axiale Verschiebung des Antriebskegelrads (70) nach vorn in Richtung des Anlaßrads (68) zu ermöglichen, wenn sich die Ausgangswelle (12) unter der Einwirkung ihrer Einschraubung in die vordere kegelstumpfartige Antriebsrolle (82) und der Herbeiführung des reibschlüssigen Kontakts dieser Antriebsrolle gegen das Anlaßrad (68) bis zur Herbeiführung des reibschlüssigen Kontakts des Antriebskegelrads (70) mit dem Anlaßrad (68) axial nach vorn verschiebt.

24. Anlasser (10) nach dem vorangehenden Anspruch, **dadurch gekennzeichnet, daß** die Ausgangswelle (12) an der Ankerwelle (14) über ein Untersetzungsgetriebe (18) angebracht ist, dessen rotierender Teil (36, 40) axial verschiebungsfest mit der Ausgangswelle (12) verbunden ist, und daß der rotierende Teil (36, 40) des Untersetzungsgetriebes (18) axial gleitend an der Ankerwelle (14) und am ortsfesten Teil (44) des Untersetzungsgetriebes (18) gelagert ist.

25. Anlasser (10) nach Anspruch 23 oder 24, **dadurch gekennzeichnet, daß** der Winkel des Kegelstumpfes der kegelstumpfartigen Antriebsrolle (82) mit dem Winkel des Kegelstumpfes des Antriebskegelrads (70) identisch ist.

26. Anlasser (10) nach einem der vorangehenden Ansprüche, **dadurch gekennzeichnet, daß** die Kegeistumpfflächen (110, 112, 86, 74) des Anlaßrads (68), der kegelstumpfartigen Antriebsrolle (82) und/oder des Antriebskegelrads (70) Reibbeläge umfassen.

27. Anlasser (10) nach einem der vorangehenden Ansprüche, **dadurch gekennzeichnet, daß** der Elektromotor (16) durch ein Relais gespeist wird, von dem eine Betätigungsspule durch einen Zündschlüssel betätigt wird.

28. Anlasser (10) nach dem vorangehenden Anspruch, **dadurch gekennzeichnet, daß** das Relais ein allmähliches Anlaufen durch eine kurzzeitige Senkung der Speisespannung des Elektromotors (16) durch Zerhacken des Speisestroms bewirkt.

## Claims

1. A motor vehicle starter (10) arranged to drive in rotation a starting wheel (68) for a heat engine, of the type comprising an output shaft (12) which is driven in rotation by the armature shaft (14) of an electric motor (16), of the type in which the output shaft (12) is provided with a mechanism (70, 82) for driving the starting wheel (68) by friction, of the type including at least one frusto-conical front drive roller (82) which is arranged to cooperate with a complementary frusto-conical surface (110) of the starting wheel (68) whereby to drive it in rotation, and of the type in which the frusto-conical roller (82) is mounted in screw thread relationship on a screw thread (78) carried by the output shaft (12), so as to be displaced axially rearwards towards the starting wheel (68) when the output shaft (12) rotates with respect to the frusto-conical roller 982) in a first direction of rotation, **characterised in that** it includes a braking device (102) which, during starting of the electric motor (16), brakes the rotation of the frusto-conical roller (82) so as to cause the frusto-conical roller (82) to be displaced axially towards the rear, from its rest position (Pr) to its active position (Pa) in which the frusto-conical roller (82) is in frictional contact with the starting wheel (68).

2. A starter (10) according to the preceding Claim, **characterised in that** the braking device comprises at least one pad (102) which is in sliding contact, through a friction surface (106), with an engagement surface (85, 130) of the frusto-conical roller (82) whereby to brake its rotation.

3. A starter (10) according to the preceding Claim, **characterised in that** each pad (102) is pressed against the engagement surface (85) of the frusto-conical roller (82), either by means of an elastic element (108) which permanently biases the pad (102), or by means of a controlled electromagnet.

4. A starter (10) according to the preceding Claim, **characterised in that** the engagement surface (85) of the frusto-conical roller is a coaxial convex cylindrical surface of the roller (82), and **in that** the pressure against the engagement surface (85) is oriented radially.

5. A starter (10) according to the preceding Claim, **characterised in that** the cylindrical surface (85) has axial grooves (126).

6. A starter (10) according to Claim 4, **characterised in that** the cylindrical surface (85) has helical grooves, the winding direction of which is the opposite to that of the screw thread (78) of the output shaft (12), so that the friction of each pad (102) against the cylindrical surface (85) produces a screwing effect that contributes to the axial rearward displacement of the frusto-conical roller (82).

7. A starter (10) according to the preceding Claim, **characterised in that** the pitch of the helical grooves is identical to the pitch of the screw thread (78) of the output shaft (12).

8. A starter (10) according to any one of Claims 5 to 7, **characterised in that** the grooves (126) have a transverse cross section the profile of which is substantially triangular or rounded.

9. A starter (10) according to any one of Claims 5 to 8, **characterised in that** the friction surface (16) of each pad (102) includes grooves (128), the form and orientation of which are complementary to the grooves (126) on the cylindrical surface (85).

10. A starter (10) according to any one of the preceding Claims, **characterised in that** it includes a plurality of pads (102) which are spaced apart circumferentially at regular intervals about the cylindrical surface (85).

11. A starter (10) according to Claim 3, **characterised in that** the engagement surface is an annular shoulder surface (130) of the roller (82) which is oriented forwards, and **in that** the pressure against the shoulder surface (130) is oriented axially rearwards.

12. A starter (10) according to the preceding Claim, **characterised in that** the shoulder surface (130) is frusto-conical and is inclined forwardly towards the axis (X1).

13. A starter (10) according to Claim 11 or Claim 12, **characterised in that** it has a single annular pad (102) coaxial with the frusto-conical roller (82), and **in that** it includes means (138, 140) for immobilising the pad (102) against rotation with respect to the casing (48) of the starter (10).

14. A starter (10) according to the preceding Claim, **characterised in that** the friction surface (132) of the pad is substantially complementary to the shoulder surface (130) of the frusto-conical roller (82).

15. A starter (10) according to Claim 13 or Claim 14, **characterised in that** the pad (102) is pressed axially against the shoulder surface (130) by means of a compression spring (134) which is coaxial with the frusto-conical roller (82) and which is interposed between the casing (48) of the starter (10) and the pad (102).

16. A starter (10) according to the preceding Claim, **characterised in that** the spring (134) includes an axial return (138) at the front, which is embedded in a rear transverse face (29) of a front bearing (26) of the casing (48) of the starter (10), and an axial return (140) at the rear which is embedded in a front transverse face (136) of the pad (102), whereby to prevent rotation of the pad (102) with respect to the casing (48) of the starter (10).

17. A starter (10) according to Claim 15, **characterised in that** the pad (102) includes an external radial extension which lies within an axial groove of the casing (48) of the starter (10), whereby to immobilise the pad (102) against rotation with respect to the casing (48) of the starter (10).

18. A starter (10) according to Claim 4, **characterised in that** the pad (102) is an elastic band which surrounds a portion of the cylindrical surface (85) of the roller (82), and which includes a tongue (142) extending substantial radially outwards, the tongue (142) being received in a seating or groove (144) of the casing (48) of the starter (10) whereby to immobilise the pad (102) against rotation.

19. A starter (10) according to the preceding Claim, **characterised in that** the elastic band (102) defines a portion of an annular ring which extends over substantially 270° about the cylindrical surface (85) of the roller (82).

20. A starter (10) according to any one of the preceding Claims, **characterised in that** the engagement surface (85, 130) of the frusto-conical roller (82), and/or the friction surface (106, 132) of the pad (102), has a surface treatment or a coating of material to improve friction characteristics.

21. A starter (10) according to any one of the preceding Claims, **characterised in that** a resilient return element (94) is interposed between the frusto-conical roller (82) and the output shaft (12) whereby to bias the frusto-conical roller (82) towards its rest position (Pr).

22. A starter (10) according to the preceding Claim, **characterised in that** the resilient return element (94) is a resilient compression element which bears at the rear on a shoulder (80) of the output shaft (12) and at the front on a shoulder (92) of the frusto-conical roller (82).

23. A starter (10) according to any one of the preceding Claims, **characterised in that** the drive mechanism (70, 82) includes a frusto-conical rear drive crown (70) which is fixed to the output shaft (12) in rotation and in axial displacement, and which is arranged to cooperate with a complementary frusto-conical surface (112) of the starting wheel (68), and **in that** the output shaft (12) is mounted for axial sliding movement with respect to the armature shaft (14), so as to permit axial forward displacement of the frusto-conical crown (70) towards the starting wheel (68) when the output shaft (12), under the effect of its screw thread displacement in the frusto-conical front roller (82) and the effect of the latter coming into frictional contact against the starting wheel (68), is displaced axially forwards until the frusto-conical crown (70) comes into frictional contact with the starting wheel (68).

24. A starter (10) according to the preceding Claim, **characterised in that** the output shaft (12) is mounted on the armature shaft (14) through an interposed reducing gear train (18), the rotating part (36, 40) of which is fixed to the output shaft (12) in axial displacement, and **in that** the rotating part (36, 40) of the reducing gear train (18) slides axially on the armature shaft (14) and on the fixed part (44) of the reducing gear train (18).

25. A starter (10) according to Claim 23 or Claim 24, **characterised in that** the cone angle of the frusto-conical roller (82) is identical to the cone angle of the frusto-conical crown (70).

26. A starter (10) according to any one of the preceding claims, **characterised in that** the frusto-conical surfaces (110, 112, 86, 74) of the starting wheel (68), frusto-conical roller (82), and/or frusto-conical crown (70) include friction liners.

27. A starter (10) according to any one of the preceding Claims, **characterised in that** the electric motor (16) is supplied with power through a relay, having a control winding which is actuated by an ignition key.

28. A starter (10) according to the preceding Claim, **characterised in that** the relay produces progressive starting, temporarily lowering the supply voltage of the electric motor (16), by chopping the supply current.
